# EUROPÄISCHE PATENTSCHRIFT

(11) **EP 0 040 739 B1**
(45) Veröffentlichungstag und Bekanntmachung des Hinweises auf die Patenterteilung: **26.08.1987**
(21) Anmeldenummer: 81103539.3
(22) Anmeldetag: 08.05.1981
(51) Int. Cl.: H04S 1/00, H04S 5/00

(54) **Vorrichtung für die Wiedergabe einer Tonaufnahme über Kopfhörer**
Arrangement for reproduction of a sound recording by headphones
Dispositif pour la reproduction par écouteurs d'un enregistrement sonore

(30) Priorität: 09.05.1980 DE 3017854; 31.03.1981 DE 3112874
(43) Veröffentlichungstag der Anmeldung: 02.12.1981
(73) Patentinhaber: Pfleiderer, Peter Michael, Dipl.-Ing., 80331 München (DE)
(72) Erfinder: Pfleiderer, Peter Michael, Dipl.-Ing., 80331 München (DE)
(74) Vertreter: Boeters, Hans Dietrich, Dr.

## Beschreibung

Die vorliegende Erfindung betrifft eine Vorrichtung für die Wiedergabe einer Tonaufnahme über Kopfhörer, bei welcher den beiden Wandlern des Kopfhörers sowohl unmittelbar die aus den Tonsignalen der Tonaufnahme abgenommenen Direktschallimpulse als auch mittels eines Nachhallerzeugers und innerhalb eines Zeitraumes von etwa 50 msec nach dem Eingang des Direktschallimpulses davon abgeleitete Impulse zur Nachbildung von schallstark scheinbar seitlich beim Zuhörer eintreffenden Nachhallreflexionen zugeführt werden, die jeweils aus zwei von dem Direktschallimpuls eines Tonkanals abgeleiteten Impulsen bestehen, von denen der erste dem einen Wandler des Kopfhörers und der zweite tonfrequenzabhängig gedämpft dem anderen Wandler des Kopfhörers zugeführt wird, wobei bei der Nachbildung mindestens einiger Nachhallreflexionen jeweils der erste Impuls dem Wandler (rechts) zugeführt wird, der dem Tonkanal (rechts) aus dessen Direktschallimpuls er abgeleitet wurde, zugeordnet ist.

Die Erfindung betrifft ferner eine Vorrichtung für die Wiedergabe einer Tonaufnahme über Kopfhörer, bei welcher den beiden Wandlern des Kopfhörers sowohl unmittelbar die aus den Tonsignalen der Tonaufnahme abgenommenen Direktschallimpulse als auch mittels eines Nachhallerzeugers und innerhalb eines Zeitraumes von etwa 50 msec nach dem Eingang des Direktschallimpulses davon abgeleitete Impulse zur Nachbildung von schallstarken scheinbar seitlich beim Zuhörer eintreffenden Nachhallreflexionen zugeführt werden, die jeweils aus zwei von dem Direktschallimpuls eines Tonkanals abgeleiteten Impulsen bestehen, von denen der erste dem einen Wandler des Kopfhörers und der zweite mit einer Zeitverzögerung _{To} von 0,2 bis 1 msec gegenüber dem ersten Impuls dem anderen Wandler des Kopfhörers zugeführt wird, wobei bei der Nachbildung mindestens einiger Nachhallreflexionen jeweils der erste Impuls dem Wandler (rechts) zugeführt wird, der dem Tonkanal (rechts) aus dessen Direktschallimpuls er abgeleitet wurde, zugeordnet ist.

Aus der US-A-3 970 787 ist eine derartige Vorrichtung bekannt, bei der zur Simulation unterschiedlicher Räume ausgehend von Kunstkopf-Tonaufnahmen mehrere scheinbar von beiden Seitenwänden kommende Nachhallreflexionen erzeugt und den Wandlern eines Kopfhörers zugeführt werden. Zusätzlich werden weitere scheinbar von der Decke oder der Rückwand eines Raumes kommende Nachhallreflexionen eingestreut. Je nach der gewünschten Wirkung werden mehr oder weniger Nachhallreflexionen erzeugt (Spalte 4, Zeile 63 bis Spalte 5, Zeile 23). Nachteilig ist dabei, der symmetrische Aufbau der Vorrichtung mit gleichen Zeitverzögerungen für die Impulse der beiden Tonkanäle. Dadurch werden von gleichzeitig in beiden Tonkanälen auftretenden Direktschallimpulsen jeweils Impulse zur Simulation einer Nachhallreflexion an einer Seitenwand und Impulse zur Simulation einer Nachhallreflexion an der anderen Seitenwand gleichzeitig abgeleitet und dem Zuhörer jeweils gleichzeitig zwei erste Impulse und zwei zweite Impulse zugeführt. Diese Impulse zur Simulation jeweils zweier Nachhallreflexionen können sich aufgrund ihres gleichzeitigen Eintreffens gegenseitig bei der Auswertung im Gehirn des Zuhörers behindern und erscheinen nicht mehr als seitlich eintreffende Reflexionen, wenn die Direktschallimpulse in den beiden Tonkanälen gleich oder ähnlich sind. Bei der Wiedergabe von Kunstkopfaufnahmen tritt dieser Nachteil insgesamt weniger auf, ist jedoch auch vorhanden, insbesondere bei den, den wichtigen Bereich vorne in der Mitte, vor dem Zuhörer betreffenden mono-nahen Anteilen der Aufnahmen.

Die Tonaufnahme von einem beliebigen vorhandenen Tonträger wie z.B. einer Schallplatte oder einem Magnettonband oder aus einer mittels Mikrophonen direkt aufgenommenen und z.B. durch Rundfunk übertragenen Life-Aufnahme wird selten eine Kunstkopfaufnahme sein. Es kommen vielmehr Laufzeit-Stereophonieaufnahmen, Intensitäts-Stereophonieaufnahmen und Monoaufnahmen vor.

Die Vorrichtung gemäss der US-A-3970787 kann den vor allem bei intensitätsstereophonen Aufnahmen und Monoaufnahmen auftretenden Eindruck des Zuhörers, die Schallquelle im Kopf zu haben, nicht beseitigen.

Der Erfindung liegt die Aufgabe zugrunde, eine Vorrichtung der eingangs beschriebenen Art zu schaffen, mit der bei Wiedergabe über Kopfhörer die Lokalisation von Schallereignissen im Kopf des Zuhörers vermieden und ein als möglichst natürlich empfundenes Klangerlebnis erzielt wird.

Diese Aufgabe wird bei den Vorrichtungen nach den Gattungsbegriffen der Ansprüche 1 und 2 erfindungsgemäss gelöst durch die Merkmalskombination des kennzeichnenden Teils des Patentanspruches 1 oder des Patentanspruches 2.

Gemäss einer bevorzugten Weiterbildung werden die einzelnen, zweiten Nachhallreflexionen entsprechenden, von den Direktschallimpulsen abgeleiteten Impulse des einen Tonkanals den beiden Wandlern des Kopfhörers mit einer Zeitverzögerung von _{T3} zugeführt werden und die Impulse des anderen Tonkanals den beiden Wandlern des Kopfhörers mit einer Zeitverzögerung von _{T4}, wobei _{T3} von τ₄ um mindestens 1,5 msec abweicht und τ₃ und _{T4} mindestens 2 msec grösser sind als τ₁ und τ₂, wodurch die Impulse für den Zuhörer jeweils als einzeln wahrgenommene Schallreflexionen von lediglich einer seitlich vom Zuhörer angeordneten Reflexionsfläche erscheinen.

Alternativ können die einzelnen, zweiten Nachhallreflexionen entsprechenden, von den Direktschallimpulsen abgeleiteten Impulse des einen Tonkanals den beiden Wandlern des Kopfhörers mit einer Zeitverzögerung von _{T3} bzw. _{T3} + _{T}o zugeführt werden und die Impulse des anderen Tonkanals den beiden Wandlern des Kopfhörers mit einer Zeitverzögerung von T₄ bzw. T₄ + To, wobei _{T3} von _{T4} um mindestens 1,5 msec abweicht und _{T3} und ₁₄ um mindestens 2 msec grösser sind als 1:1 und τ₂, wodurch die Impulse für den Zuhörer jeweils als einzeln wahrgenommene Schallreflexionen von lediglich einer seitlich vom Zuhörer angeordneten Reflexionsfläche erscheinen.

Diese Lösungen haben den grossen Vorteil, dass nicht nur bei Verwendung von vollkommen ohne Reflexionen des Aufnahmeraumes, z.B. nur mit Tonabnehmern direkt an den Musikinstrumenten-Körpern trocken aufgenommenen Tonaufzeichnungen eine als natürlich empfundene räumliche Schallwiedergabe erreicht wird, sondern dass mit diesem Verfahren auch alle mit mehr oder weniger Hall aufgenommenen Tonaufzeichnungen wiedergegeben werden können, ohne dass dabei Nachteile auftreten. Vielmehr wird in jedem Fall die Wiedergabe optimiert. Selbst Kunstkopfaufnahmen lassen sich unter Verwendung dieses Wiedergabeverfahrens abspielen, wobei schlechte Kunstkopfaufnahmen verbessert werden und gute Kunstkopfaufnahmen nicht nachteilig beeinflusst werden. Mit allen Tonaufzeichnungen, vorzugsweise aber solcher, die ohne Hall des Aufnahmeraums aufgenommen sind, wird auch bei Wiedergabe über Kopfhörer ein ausserhalb des Kopfes lokalisiertes, transparentes Klangbild wie bei Wiedergabe einer guten Kunstkopfaufnahme hörbar. Auch Monoaufnahmen werden räumlich und zwar so, als sei in einem akustisch guten Raum ein Monolautsprecher zu hören, der sich vor dem Hörer befindet.

Der Nachhallerzeuger leitet dem Hörer einige als solche erkennbare starke Einzelreflexionen zu, die aufgrund ihrer speziellen Zusammensetzung als gerichtet eintreffend empfunden werden. Dabei muss bei den ersten etwa 2 bis 4 schallstarken Einzelreflexionen der Bezug einer seitlichen Einfallsrichtung zwischen dem linken und rechten Ohr des Hörers zeitlich und frequenzmässig im richtigen psychoakustischen Zusammenhang dargestellt werden. Erst danach wird ein exponentiell abklingender statistischer Nachhall geliefert, der dann die Erkennung, Verständlichkeit und Ortung des Schallereignisses nicht mehr stört und zu dem natürlichen Eindruck der Wiedergabe beiträgt.

Die Wiedergabe kann paradoxerweise natürlicher klingen, wenn mit der zeitlichen Folge der Einzelreflexionen und dem Einsetzen des statistischen Nachhalls und/oder den Dämpfungsverhältnissen zwischen dem Direktschall, den Einzelreflexionen und dem statistischen Nachhall nicht Verhältnisse eines gegebenen Raumes nachgebildet sind. So kann z.B. die erste Reflexion gemäss dem Haas-Effekt lauter sein als der Direktschall und wird trotzdem nicht als Direktschall wahrgenommen bzw. empfunden, d. h. diese erste Reflexion stört nicht die Ortung des Schallereignisses.

Die im 50 ms-Bereich erzeugten einzeln wahrnehmbaren schallstarken Einzelreflexionen können jeweils aus zwei getrennten Schallsignalen bzw. Impulsen bestehen, die mit unterschiedlicher Lautstärke und zusätzlicher frequenzabhängiger Dämpfung über die beiden Kanäle der Widergabevorrichtung abgestrahlt werden. Die beiden Schallsignale haben einen zeitlichen Abstand voneinander, der im Bereich der Zeitverzögerung liegt, die zwischen dem Eintreffen eines Schalls an einem Ohr des Hörers und anschliessendem Eintreffen beim anderen Ohr liegen. Diese Zeit ist so kurz, dass die Schallsignale immer noch als eine Einzelreflexion wahrgenommen werden, wobei diese Reflexion jedoch je nach zeitlichem Abstand der sie bildenden Schallsignale als gerichtet wahrgenommen wird. Dies bewirkt im Fall des Hörens über Kopfhörer, dass die unangenehme Empfindung, die Schallquelle, z.B. ein Orchester, im Kopf zu haben verschwindet und das Schallereignis wahrnehmungsphysiologisch vor den Zuhörer projiziert wird. Zusätzlich zu derartigen Einzelreflexionen können Reflexionen eingestreut werden, die von einem Kanal des Tonträgers kommen, gleich stark, jedoch relativ leise über beide Kanäle der Wiedergabevorrichtung, also mono abgestrahlt werden und für den Hörer aufgrund ihrer geringen Lautstärke scheinbar von hinten oder oben kommen.

An den Zeitraum von 50 ms anschliessend kann dann vom Nachhallerzeuger ein statistischer Nachhall erzeugt werden. Es handelt sich dabei um eine dichte Folge von Schallimpulsen, die nicht mehr als Einzelimpulse wahrnehmbar sind, sondern als Häufung das exponentielle Ausklingen einer in einem Raum angeregten Schwingung nachbilden.

Es können Einrichtungen vorgesehen sein, die es erlauben die Dämpfung des zweiten Impulses gegenüber dem ersten frequenzabhängig so einzustellen, dass die Wiedergabe am natürlichsten klingt. Hierdurch können Unterschiede in der Kopfform und der Ohrform, die den individuellen Gehörsinn des Hörers geformt haben, berücksichtigt werden. Es wäre denkbar, einer Vorrichtung bzw. einem Gerät zur Durchführung des vorstehend beschriebenen Verfahrens mehrere von Hand einstellbare Dämpfungselemente zuzuordnen, die entweder fest eingebaut und umschaltbar oder durch Steckverbindung abnehmbar ausgebildetsind, um die Vorrichtung für mehrere Benutzer verwendbar zu machen, ohne dass jedesmal eine erneute individuelle Anpassung erforderlich ist. Es wird dann einfach auf die bereits für den bestimmten Benutzer eingestellte Dämpfungseinrichtung umgeschaltet.

Im folgenden wird die Erfindung anhand schematischer Zeichnungen an Ausführungsbeispielen näher erläutert.

Es zeigt
Figur 1a bis c in Draufsichten den Schalleinfall am menschlichen Kopf;
Figur 2 in einem Zeit-Lautstärke-Diagramm schematisch die von einem Nachhallerzeuger gelieferten ersten lautstarken Einzelreflexionen sowie stark schematisiert eine Vorrichtung zu deren Erzeugung;
Figur 3 eine Seitenansicht in einem vertikalen Schnitt einer baulichen Ausführungsform eines in Figur 2 in der Mitte bereits stark schematisiert dargestellten Nachhallerzeugers und
Figur 4 eine abgewandelte Ausführungsform eines Nachhallerzeugers.

Figur 1a zeigt den Kopf 2 eines Zuhörers mit dem rechten Ohr 4 und dem linken Ohr 6 und durch die Pfeile 8 die verschiedenen scheinbaren Einfallswinkel unter denen der Direktschall bei Wiedergabe mit einem nichtdargestellten Kopfhörer wahrgenommen wird. Man hat den Eindruck, dass die verschiedenen Direktschallimpulse von ganz links bis ganz rechts unter um 180° verschiedenen Einfallswinkeln eintreffen, wobei die auftretenden scheinbaren Einfallswinkel von der Art der Aufnahme des Tonträgers abhängen. Es hat sich gezeigt, dass diese um etwa 180° verteilten Einfallswinkel des Direktschalls bei Kopfhörerwiedergabe das Gefühl des Dabeiseins fördern, was insbesondere deswegen wichtig ist, weil ja die visuellen Eindrücke z.B. eines Orchesters bei der Wiedergabe vom Tonträger fehlen.

Figur 1b zeigt akustisch wünschenswerte Einfallswinkel der ersten, einzeln wahrgenommenen Schallreflexionen, die etwa 45 Winkelgrade gegen die Blickrichtung geneigt sind. Rr und RI stellen eine scheinbar von vorn rechts kommende Wellenfront dar, wobei Rr in direktem Einfall in das rechte Ohr und RI den Einfall in das linke Ohr nach Beugung am Kopf darstellen. Entsprechend stellen Lr und LI eine von links unter einem Winkel von 45° eintreffende Wellenfront dar. Eine weitere Wellenfront einer Einzelreflexion scheint von hinten oder oben zu kommen. Diese scheinbaren Schalleinfallrichtungen, deren Erzeugung im folgenden noch beschrieben wird, entsprechen dem Höreindruck in einem guten Konzertsaal etwa in der 5. Sitzreihe, ausserhalb des Hallradius, wo eine Ortung der Schallquellen über den Direktschall zwar noch möglich ist aber der akustische Eindruck des Raumes bereits überwiegt. Dies wird im allgemeinen als die ideale Zuhörerposition angesehen.

Figur 1c zeigt wiederum den Kopf 2 in Verbindung mit scheinbar von allen Seiten eintreffendem statistischen Nach_hall, der durch Pfeile 10 angedeutet ist.

In Figur 2 ist ein Verfahren dargestellt, das angibt, wie mit einem Nachhallerzeuger schallstarke Einzelreflexionen hergestellt werden sollen, die vom Hörer als gerichtet auf ihn zukommend empfunden werden. Gleichzeitig ist in Figur 2 stark schematisiert eine Vorrichtung zur Durchführung des Verfahrens dargestellt, die schematisch den Aufbau eines geeigneten Nachhallerzeugers zeigt. Ein gemäss diesem Verfahren arbeitender Nachhallerzeuger wird benötigt, um bei Wiedergabe von Tonträgern mit unverhallten Aufnahmen über Kopfhörer einen möglichst natürlichen Nachhall zu erzeugen. In der Mitte der Figur ist ein von oben nach unten in Richtung des Pfeiles 202 schnell laufendes Magnet-Tonband 204 mit einer linken Tonspur 206 und einer rechten Tonspur 208 dargestellt das als schnellaufende Magnetbandschleife einen Teil eines Nachhallerzeugers bildet. In Laufrichtung sind hinter zwei Löschköpfen 210 Aufzeichnungstonköpfe 212 und 214 angeordnet von denen der linke 212 das aus dem linken Tonkanal des Tonträgers kommende Signal auf das Tonband 204 spielt, während der rechte das aus dem rechten Tonkanal des Tonträgers kommende Signal auf das Band spielt. In unmittelbar rechts und links vom Tonband 204 dargestellten Diagrammen 216 und 218 sind die vom Tonträger kommenden Impulse in der Lautstärke über der Zeit eingetragen, wobei das Signal des linken Tonkanals in durchgehenden Linien und das Signal des rechten Tonkanals in unterbrochenen Linien dargestellt sind. Dieselbe Darstellungsweise wird für alle jeweils aus dem rechten oder linken Tonkanal bzw. Magnetbandkanal 212 bzw. 214 herrührenden Impulse verwendet. Bei dem dargestellten Beispiel wird von zwei gleichzeitig in beiden Tonkanälen auftretenden gleichstarken Impulsen 220 im linken Kanal und 222 im rechten Kanal, lediglich zum Zweck der Verdeutlichung, ausgegangen. Neben den Diagrammen 216 und 218 sind nach aussen entsprechende Diagramme dargestellt, in denen die vom Nachhallerzeuger ausgehend von den beschriebenen Eingangsimpulsen erzeugten bzw. abgeleiteten Reflexionsimpulse dargestellt sind. Das Diagramm für den linken Ausgang des Nachhallerzeugers ist mit 224 und das Diagramm für den rechten Ausgang des Nachhallerzeugers ist mit 226 bezeichnet. In einem Abstand von den Aufnahmeköpfen 212 und 214, der entsprechend der Laufgeschwindigkeit des Bandes einer Zeitspanne von 18 ms entspricht, ist ein Tonabnehmerkopf 228 über der linken Tonspur angeordnet, der ein Signal 230 im linken Ausgangskanal 233 erzeugt, dessen Lautstärke entsprechend dem natürlichen Nachhall etwas leiser als der Direktwiedergabeimpuls 220 ist. In einem Abstand dahinter, der einer Zeitspanne von 0,63 ms entspricht, ist ein zweiter Tonabnehmerkopf 232 angeordnet, der beim Durchlauf der Aufzeichnung des Direktimpulses 220 in den rechten Ausgangskanal 234 einen Impuls 236 abgibt, der etwas schwächer als der vorher in den linken Kanal abgegebenen Impuls 230 ist. Der Hörer hört über Kopfhörer zuerst im linken Ohr den stärkeren Impuls 230 und 0,63 ms später im rechten Ohr den schwächeren Impuls 236, wodurch er den Eindruck gewinnt, dass ihn eine von links vorn kommende Schallwelle erreicht hat, die zuerst sein linkes Ohr erreichte und kurze Zeit später an seinem rechten Ohr durch den «Kopfschatten» geschwächt eintraf. Diese beiden Impulse 230 und 236 werden aufgrund ihres kurzen zeitlichen Abstandes nicht als getrennte Impulse sondern als eine schallstarke gerichtet eintreffende Einzelreflexion wahrgenommen. Der nächste vom Nachhallerzeuger aus den Eingangsimpulsen 220 und 222 abgeleitete Nachhallimpuls folgt nun erst 4 ms später um sicherzustellen, dass er in der Wahrnehmung des Hörers nicht mit der Einzelreflexion bestehend aus den Impulsen 230 und 236 zusammengefasst wird. In einem Abstand vom Tonkopf 232, der 4 ms entspricht, ist über der rechten Tonspur 208 ein Tonabnehmerkopf 238 angeordnet, der bei Durchgang der Aufzeichnung des Direktsignales 222 in den rechten Ausgangskanal 234 einen in der Intensität dem Impuls 230 im wesentlichen entsprechenden Nachhallimpuls 240 abgibt. In einem Abstand hinter dem Tonkopf 238, der 0,63 ms entspricht ist ein Tonabnehmerkopf 242 über der rechten Tonspur 208 angeordnet, der einen Impuls 244 in den linken Ausgangskanal 233 abgibt, dessen Intensität etwa der des Impulses 236 entspricht. Die Impulse 240 und 244 werden in der Wahrnehmung des Hörers zu einer scheinbar von rechts vorn einfallenden Einzelreflexion zusammengefasst.

In einem Abstand von dem Tonkopf 242, der einer Zeitspanne von 8 ms entspricht, ist über der rechten Tonspur ein Tonabnehmerkopf 246 und über der linken Tonspur ein Tonabnehmerkopf 248 angeordnet, die kurzgeschlossen und mit dem linken Ausgangskanal 232 und dem rechten Ausgangskanal 234 verbunden sind und jede durchlaufende Aufzeichnung in einer oder beiden Spuren zu gleich starken in die beiden Ausgangskanäle abgegebenen Impulsen 250 und 252 verarbeiten, die in der Lautstärke etwas schwächer als alle vorstehend beschriebenen Nachhallimpulse sind. Aufgrund ihres gleichzeitigen Eintreffens beim Hörer und ihrer geringeren Schallstärke werden sie vom Hörer als von hinten oder von oben kommende Einzelreflexionen wahrgenommen. In einem Abstand von diesen Tonköpfen 246 und 248, der 8 ms entspricht, ist über der rechten Tonspur 208 ein Tonabnehmerkopf 254 angeordnet, der bei Durchgang der Aufzeichnung des Direktimpulses 222 einen Impuls 256 in den linken Ausgangskanal 233 abgibt, wobei dieser Impuls 256 wieder etwas lauter bzw. als elektrisches Signal etwas stärker als die davorliegenden Impulse 250 und 252 jedoch entsprechend dem natürlichen Abfall der Schallintensität leiser bzw. schwächer als der erste Nachhallimpuls 230 ist. In einem Abstand, der einer Zeitspanne von 0,63 ms entspricht, ist hinter dem Tonabnehmerkopf 254 ebenfalls über der rechten Tonspur 208 ein Tonabnehmerkopf 258 angeordnet, der einen Impuls 260 in den rechten Ausgangskanal 234 abgibt, der schwächer als der kurz vorher kommende Impuls 256 im linken Kanal ist und damit wie beschrieben zusammen mit diesem vom Hörer als schallstarke von links oder links vorn kommende Einzelreflexion wahrgenommen wird. In einem Abstand vom Tonkopf 258, der einer Zeitspanne von 4 ms entspricht, ist über der linken Tonspur 206 ein Tonabnehmerkopf 262 angeordnet, der einen in seiner Intensität dem Impuls 256 entsprechenden Impuls 264 an den rechten Ausgangskanal 234 abgibt. In einem Abstand, der einer Zeitspanne von 0,63 ms entspricht, ist hinter diesem Tonkopf 262 ein Tonabnehmerkopf 266 angeordnet, der einen in seiner Intensität dem Impuls 260 entsprechenden Impuls 268 in den linken Ausgangskanal 233 abgibt. Die beiden letztgenannten Impulse 264 und 268 werden wieder vom Hörer als Einzelreflexion wahrgenommen, die scheinbar von rechts bzw. vorn rechts kommt.

An den letzten Impuls 268 schliesst mit 4 ms Abstand ein üblicher statistischer Nachhall an, wie er auch von bekannten Hallgeräten erzeugt wird und der aus einer dichten Folge von Schallimpulsen besteht, die nicht mehr als Einzelreflexionen wahrnehmbar sind, sondern als Häufung das exponentionelle Ausklingen einer in einem Raum angeregten Schwingung nachbildet. Dieser im Diagramm in Figur 2 nicht dargestellte statistische Nachhall folgt im Anschluss an die Linie 270 in den Diagrammen und kann z.B. durch eine grössere Anzahl von weiteren Tonköpfen aber auch durch sonstige bekannte Zeitverzögerungseinrichtungen wie z. B. Kondensatorenketten erzeugt werden. Die anhand der Figur 2 beschriebenen Einzelreflexionen können natürlich anstatt durch ein Tonband 204 und Tonköpfe auch mittels anderer bekannter Einrichtungen in Analog- oder Digitaltechnik erzeugt werden. Die zeitlichen Abstände zwischen den erzeugten Einzelreflexionen sowie deren Intensität sollten den Nachhallverhältnissen in einem konkreten Raum entsprechen, wozu das Nachhallverhalten in diesem konkreten Raum auszumessen und der Nachhallerzeuger entsprechend auszulegen ist. Vorzugsweise ist als nachzubildender Raum ein durchschnittlicher Wohnraum heranzuziehen. Der Nachhallerzeuger kann auch so ausgelegt sein, dass er den Nachhall entsprechend zwei oder mehr verschiedenen konkreten Räumen erzeugen kann, wodurch der Hörer durch Umschalten sich in den gewünschten Wiedergaberaum versetzen kann, wobei bevorzugt ein Raum zu wählen ist, der dem Raum entspricht, in dem der Hörer sich beim Abhören befindet. Auf jeden Fall sollte der Nachhallerzeuger so ausgelegt sein dass die erste schallstarke Nachhall-Einzelreflexion nicht unter 12 ms sondern vorzugsweise etwa 18 ms nach dem Direktschall abgegeben wird, damit er die Wahrnehmung der Einschwingvorgänge der Schallerzeuger, wie z.B. Musikinstrumenten, im Direktschall nicht stört.

Die jeweils zweiten Impulse 236 und 244 der aus zwei Einzelimpulsen mit zeitlichem Abstand zusammengesetzten Einzelreflexionen sind jeweils gegenüber dem ersten Impuls nicht nur in der Lautstärke insgesamt gedämpft sondern zusätzlich, um die Beugung am Kopf (vgl. Figur 1b) zu berücksichtigen, vorallem in den Höhen und etwas auch in den Bässen zusätzlich gedämpft. Die Abstimmung der Pegel und der frequenzabhängigen Dämpfung des Direktschalls, der ersten schallstarken Einzelreflexionen und des Nachhalls zueinander und die Dämpfung des zweiten Impulses der zusammengesetzten Einzelreflexionen, zur Berücksichtigung der menschlichen Kopfform gewährleisten die leichte Wiedererkennung von im menschlichen Gehirn gespeicherten Reizmustern und bestimmten die richtungsgetreue und räumliche Definition des Schallereignisses entsprechend den realen akustischen Verhältnissen. Versuche haben gezeigt, dass schon mit der psychoakustischen richtigen Nachbildung des Direktschalls und zweier schallstarker Einzelreflexionen von vorn links und von vorn rechts, in Verbindung mit einer dritten von vorne oben in mono und einem anschliessenden Nachhall eine bemerkenswerte Räumlichkeit und Transparenz des Musikgeschehens hergestellt werden kann. Dies entspricht in der Darstellung gemäss Figur 2 dem Direktschallimpuls 220 und 222, den die Einzelreflexionen darstellenden Impulsen 230, 236, 240, 244, 250 und 252 sowie dem nicht dargestellten anschliessenden statistischen Nachhall.

Anstelle der Einzelreflexionen, die um eine Richtungsempfindung zu erzielen, aus zwei Impulsen mit einem zeitlichen Abstand von 0,63 ms bestehen, können auch zwei gleichzeitige mit einem Tonabnehmerkopf vom Magnetband abgenommene Nachhallimpulse über den rechten und den linken Ausgangskanal des Nachhallgerätes abgegeben werden, wobei dabei ebenfalls der Eindruck des gerichteten Eintreffens des Schalls erzielt wird, wenn diese Impulse - wie für die getrennten Impulse beschrieben - unterschiedlich laut und unterschiedlich frequenzabhängig gedämpft sind.

Figur 3 zeigt eine mögliche bauliche Ausführungsform des in Figur 2 in der Mitte bereits näher schematisch dargestellten Nachhallerzeugers 203, in dem in einem Gehäuse 304 mit einem Deckel 306 über zwei Walzen 308 und 310, von denen eine mittels eines nicht dargestellten Elektromotors angetrieben ist, ein magnetisches Tonband 312 mit zwei Tonspuren geführt ist. Am Dekkel ist ein Tonabnehmerblock 314 befestigt, an dem in den anhand der Figur 2 beschriebenen Abständen hintereinander die Löschköpfe 210, die Aufzeichnungsköpfe 212 und 214 und die Abnahmeköpfe 228, 232, 238, 242, 246, 248, 254, 258, 262 und 266 befestigt sind. Am Gehäuseunterteil 304 ist ein Tonabnehmerblock 316 befestigt, der mit der Unterseite der Tonbandschleife 311 zusammenwirkt und dicht beinanderstehende Tonabnahmeköpfe aufweist, die den statistischen Nachhall erzeugen. Um diesen Block näher an den letzten Abnahmekopf 266 zur Aufnahme einer Einzelreflexion zu bringen, kann die Walze 310 auch wesentlich kleiner sein oder an ihre Stelle eine Umlenkkante treten. Zwischen den Tonköpfen und innerhalb der Tonbandschleife 311 ist ein gefederter Andrückmechanismus 320 zum Andrücken des Bandes an die Tonköpfe gehaltert. Die elektrische Schaltung der Tonköpfe geht aus Figur 2 hervor.

Figur 4 zeigt ein durch eine unterbrochene Linie eingeschlossenes abgewandeltes Nachhallgerät 402 mit einem rechten Eingang 404 und einem linken Eingang 406, die mit einem nicht dargestellten Vorverstärker verbunden werden und einem rechten Ausgang 408 und einem linken Ausgang 410, die mit einem Verstärker 412 verbunden werden, an den über Leitungen 414 und 416 ein stereophoner Kopfhörer 418 angeschlossen ist. An den Eingangsklemmen 404 und 406 kommen die Signale an, wie sie vom Tonträger abgenommen werden. Eine Leitung Rₒ geht von der Eingangsklemme 404 direkt zu der Ausgangsklemme 408 durch, wobei nur Dämpfungselemente H für die Höhen, B für die Tiefen und V für die Lautstärke insgesamt in dieser Leitung angeordnet sind, die zur Justage bei der Herstellung des Gerätes dienen. Falls die Herstellungstoleranzen klein genug sind, können diese Dämpfungselemente wie auch alle übrigen gleichartigen, in dem Gerät vorgesehenen Dämpfungseinrichtungen durch unverstellbare jeweils den einzelnen Leitungen angepasste Dämpfungselemente ersetzt werden. Der Eingang 406 ist durch eine Leitung L, direkt mit dem Ausgang 410 verbunden, der ebenso wie der Ausgang 408 als Knotenpunktverstärker ausgebildet ist und einen Durchgang des Signals nur in Richtung des Pfeiles an den ankommenden Leitungen erlaubt. Zwischengeschaltet sind in die Leitung Lₒ wieder Dämpfungseinrichtungen für die Lautstärke, die Höhen und die Bässe. Von der Eingangsklemme 404 führt ferner eine Leitung 420 zu einem Verzögerungsglied 422 in Form einer Verzögerungsleitung, die das ankommende Signal um 15 ms verzögert um die erste aus den beiden Impulsen Rr und RI bestehende Einzelreflexion zu erzeugen. Von dem Zeitglied 422 führt eine Leitung Rr mit zwischengeschalteten Dämpfungselementen H, B und V direkt zum rechten Ausgang 408. Ferner ist der Ausgang des Zeitgliedes 422 über eine Leitung 424 mit einem Zeitglied 426 verbunden, das eine Zeitverzögerung von 0,5 ms bewirkt und über die Leitung RI mit zwischengeschalteten Justage-Dämpfungselementen H, B und V und einen Handregler 428 den zweiten Impuls RI der ersten Einzelreflexion an den Ausgang 410 führt. Der Handregler 428 besitzt einen von Hand einstellbaren Höhenregler 430 und einen von Hand einstellbaren Bassregler 432, mit denen die Dämpfung der Höhen und des Basses noch etwas nachreguliert werden kann, um sie den unterschiedlichen Hörempfindungen, entsprechend unterschiedlichen Kopfformen des Hörers anzupassen. Die in der Leitung RI zwischengeschalteten Justage-Dämpfer H, B und V sind bereits bei der Herstellung so eingestellt, dass der zweite Impuls RI gegenüber dem ersten Impuls Rr in den Höhen und etwas auch im Bass gedämpft ist. Anstelle der Dämpfer H und B kann ein einstellbarer Kammfilter vorgesehen sein, der eine genauere Anpassung an die bei der Beugung am Kopf auftretenden Dämpfungen gestattet und damit die Natürlichkeit noch erhöht. Entsprechend kann der Handregler 428 ebenfalls mehrere Stellmöglichkeiten für mehrere Frequenzbereiche aufweisen.

Vom linken Eingang führt eine Leitung 434 zu einem Zeitglied 436, in dem das Signal 25 ms verzögert und dann in eine Leitung LI abgegeben wird, die über Dämpfungselemente zum linken Ausgang 410 führt und diesem den ersten Impuls der zweiten Einzelreflexion zuführt. Zur Erzeugung des zweiten Impulses führt vom Ausgang des Zeitgliedes 436 eine Leitung 438 zu einem Zeitglied 440, das eine Verzögerung von 0,5 ms bewirkt. Von seinem Ausgang führt eine Leitung Lr über Justage-Dämpfer H, B und V und einen Hand-Dämpfungsregler 442 zum rechten Ausgang 408. Der Handregler 442 besitzt einen Höhensteller 442 und einen Tiefensteller 444, die wie durch unterbrochene Linien angedeutet ist mit den entsprechenden Stellelementen 430 und 432 des Hand-Dämpfungsreglers in der Leitung RI verbunden sind, um gemeinsam betätigt zu werden, da im allgemeinen von symmetrischen Kopfformen ausgegangen werden kann. Die Verzögerung von 0,5 ms bewirkt, dass die Einzelreflexionen jeweils als unter einem Winkel von 45° gemessen zur Blickrichtung wahrgenommen werden. Geringere Zeitverzögerungen bewirken kleinere Einfallswinkel und grössere Zeitverzögerungen, grössere scheinbare Einfallswinkel. Die von den Ausgängen 404 und 406 abzweigenden Leitungen 420, 434 führen ferner zu einem Knotenpunktverstärker 450, der mit einem Zeitglied 452 verbunden ist, das eine Zeitverzögerung von 15 ms besitzt. Der Ausgang dieses Zeitgliedes ist über einen Knotenpunktverstärker 454 mit einem Zeitglied 456 verbunden, das eine Zeitverzögerung von 25 ms besitzt und unter Zwischenschaltung von Dämpfungselementen H, B und V über eine Leitung 458 mit einem Verzweigungspunkt 460 verbunden ist, von dem eine Leitung 462 zum rechten Ausgang 408 und eine Leitung 464 zum linken Ausgang 410 führen. Von der Leitung 458 zweigt zwischen den Dämpfungselementen B und V eine Leitung 466 ab, die über ein Dämpfungselement V für den Lautstärkepegel insgesamt zu den Knotenpunktverstärkern 454 und 450 vor und hinter dem Zeitglied 452 führt. Diese aus den zwei Zeitgliedern 452 und 456 sowie der Rückführungsleitung 466 bestehende Schaltung bewirkt, dass 40 ms nach dem Eintreffen des Direktschalls eine Mono-Einzelreflexion abgegeben wird, die als von hinten oder oben kommend empfunden wird. Sodann wird durch die Wirkung der Rückführleitung 466 25 ms später eine weitere Mono-Reflexion abgegeben und anschliessend werden in immer kürzeren Abständen Mono-Reflexionen abgegeben, die zusammen den statistischen Nachhall bilden. Die Stärke der Dämpfung des Dämpfungselementes V in der Leitung 466 und die Verstärkung der Knotenpunktverstärker 450 und 454 müssen so aufeinander abgestimmt sein, dass das exponentielle Abklingen der Reflexionen bewirkt wird. Insgesamt sind alle Dämpfungselemente H, B und V so eingestellt, dass vom Direktschall an ein exponentielles Abklingen des dadurch bewirkten Nachhalles bestehend aus den Einzelreflexionen und dem statistischen Nachhall bewirkt wird.

Der statistische Nachhall ist in den Höhen und den Bässen gegenüber dem Direktschall und den Einzelreflexionen gedämpft, wobei die Dämpfung mit zunehmendem zeitlichen Abstand vom Direktschall zunimmt.

Bei Versuchen mit dem Nachhallgerät gemäss Fig. 4 haben sich folgende Einstellungen der Justage-Dämpfungselemente als zweckmässig erwiesen, bei neutraler Stellung der Hand-Dämpfungsregler 428 und 442:

Abweichend von der Ausführungsform gemäss Figur 4 war dabei das Dämpfungselement V in der Leitung 458 (mono) von Hand verstellbar, um die Intensität des statistischen Nachhalls zu beeinflussen. Zweckmässigerweise wird gleichzeitig auch das Dämpfungselement V in der Rückführungsleitung 466, das die Nachhalldauer bestimmt, verstellt. Durch diese Einstellungen ist der wahrgenommene Raum bezüglich Halligkeit und Grösse in einem gewissen Masse beeinflussbar.

Die Anhebungen der Höhen in den Leitungen Rₒ und Lₒ für den Direktschall verbessern die Ortbarkeit z. B. der Instrumente ohne die Gesamtwiedergabe unangenehm schrill zu machen. Bei diesen Versuchen wurden Zeitglieder verwendet, die keine Übertragungsverluste aufwiesen und die beschriebenen Verzögerungszeiten sehr genau einhielten. Natürlich können akzeptable Ergebnisse auch mit gewissen Abweichungen von den vorstehend beschriebenen Dämpfungswerten und/oder Dämpfungsrelationen der Leitungen zueinander, d. h. das Verhältnis zwischen z. B. einer HöhenDämpfung in einer Leitung zu der Höhendämpfung in einer anderen Leitung, erzielt werden.

Die bei der Beugung an einem Kopf auftretenden Dämpfungen in den verschiedenen Frequenzen der aus der gewünschten Richtung z. B. unter 45° relativ zur Blickrichtung seitlich einfallenden Wellenfronten können im schalltoten Raum gemessen werden. Sie bestimmen die Grundeinstellung der Dämpfungselemente in den Leitungen Rr, RI, LI und Lr beziehungsweise die Relationen der Bedämpfungen der Leitungen für den ersten und den zweiten Impuls einer Einzelreflexion zueinander.

Das in die vorstehend beschriebenen Nachhallerzeuger gemäss den Figuren 3 und 4 eingegebene Signal kann von einem Tonträger, wie z.B. einer Schallplatte oder einem Magnettonband abgenommen sein oder direkt mittels Mikrofon in einem Konzert aufgenommen und Life z.B. durch Rundfunk übertragen sein.

Für den Hörer wird die Deutlichkeit und Verständlichkeit, insbesondere auch von Sprache, verbessert. Da viele Gehörgeschädigte, z.B. schwerhörige Menschen mit den bekannten Hörgeräten bzw. Hörhilfen grosse Verständigungsprobleme haben kann das beschriebene Verfahren mit besonderem Vorteil auch bei Hörgeräten angewendet werden und ein entsprechender Nachhallerzeuger zwischen dem Mikrofon und einem vorzugsweise beidohrigem Kopfhörer zwischengeschaltet sein. Die Schaltung gemäss Figur 4 kann für diese Anwendung vereinfacht sein, indem die Einstellglieder H, B und V, 428 und 442 weggelassen oder mit festen Werten ausgeführt sind. Auch kann die Nachhall-Schleife 466 weggelassen werden, wodurch der statistische Nachhall entfällt. Es kommt ja hier nicht so stark auf eine als natürlich empfundene Wiedergabe als auf eine optimale Verständlichkeit der Wiedergabe an. Die Verständlichkeit hängt allerdings auch damit zusammen, dass dem Ohr bzw. dem Sprachzentrum im Gehirn ein gewohnter, d.h. weitgehend natürlicher Schalleindruck übermittelt wird, der mit den im Lauf des Lebens gesammelten Hörerfahrungen übereinstimmt. Die Schaltung lässt sich einschliesslich der Verzögerungsglieder sehr klein auf einem Halbleiter-Chip unterbringen und vergrössert daher das Hörgerät kaum.

Die Sprachverständlichkeit wird erhöht, wenn abweichend von den vorstehend beschriebenen Beispielen dabei ein kleinerer Saal simuliert wird, indem die Verzögerungen in den Bauteilen 422, 436, 452 und 456 etwa 10 ms kürzer sind und etwa 5 bis 8 ms bzw. 15 bis 20 ms betragen.

Eine Verbesserung der Verständlichkeit durch Verwendung des vorstehend beschriebenen Verfahrens tritt bei Hörgeräten auch bereits ein, wenn nur ein Hörer an einem Ohr verwendet wird, obwohl dann die schallstarken Einzelreflexionen nicht mehr als gerichtet empfunden werden können und damit ein Teil der Raumsimulation verlorengeht. Es können die vorstehend beschriebenen Nachhallerzeuger verwendet werden, wobei das mono aufgenommene Signal beiden Eingängen zugeführt und die Signale von den beiden Ausgängen zusammengeführt und dem einen Wiedergabegerät an dem bzw. in dem Ohr zugeführt werden. Die Einzelreflexionen bestehen in diesem Fall nach wie vor aus zwei Einzelimpulsen mit kurzem zeitlichen Abstand. Für das einohrige Hören kann jedoch das Verfahren und die entsprechende Vorrichtung, d.h. der Nachhallerzeuger, so vereinfacht werden, dass jede Einzelreflexion nur aus einem Impuls besteht. Auch damit wird noch eine Verbesserung der Verständlichkeit gegenüber den üblichen Hörgeräten erzielt.

Für Hörgeräte kann es vorteilhaft sein, weniger und einen insgesamt leiseren statistischen Nachhall zu erzeugen. Zur Vereinfachung kann die Vorrichtung zur Erzeugung des statistischen Nachhalls auch ganz weggelassen werden.

## Patentansprüche

1. Vorrichtung für die Wiedergabe einer Tonaufnahme über Kopfhörer, bei welcher den beiden Wandlern des Kopfhörers sowohl unmittelbar die aus den Tonsignalen der Tonaufnahme abgenommenen Direktschallimpulse als auch mittels eines Nachhallerzeugers und innerhalb eines Zeitraumes von etwa 50 msec nach dem Eingang des Direktschallimpulses davon abgeleitete Impulse zur Nachbildung von schallstark scheinbar seitlich beim Zuhörer eintreffenden Nachhallreflexionen zugeführt werden, die jeweils aus zwei von dem Direktschallimpuls eines Tonkanals abgeleiteten Impulsen bestehen, von denen der erste dem einen Wandler des Kopfhörers und der zweite tonfrequenzabhängig gedämpft dem anderen Wandler des Kopfhörers zugeführt wird, wobei bei der Nachbildung mindestens einiger Nachhallreflexionen jeweils der erste Impuls dem Wandler (rechts) zugeführt wird, der dem Tonkanal (rechts) aus dessen Direktschallimpuls er abgeleitet wurde, zugeordnet ist, dadurch gekennzeichnet, dass die einzelnen, ersten Nachhallreflexionen entsprechenden, von den Direktschallimpulsen abgeleiteten Impulse des einen Tonkanals den beiden Wandlern des Kopfhörers mit einer Zeitverzögerung von τ₁ zugeführt werden und die Impulse des anderen Tonkanals den beiden Wandlern des Kopfhörers mit einer Zeitverzögerung von τ₂, wobei τ₁ von τ₂ um mindestens 1,5 msec abweicht, wodurch die Impulse für den Zuhörer jeweils als einzeln wahrgenommene Schallreflexionen von lediglich einer seitlich vom Zuhörer angeordneten Reflexionsfläche erscheinen.

2. Vorrichtung für die Wiedergabe einer Tonaufnahme über Kopfhörer, bei welcher den beiden Wandlern des Kopfhörers (418) sowohl unmittelbar die aus den Tonsignalen der Tonaufnahme abgenommenen Direktschallimpulse (220, 222) als auch mittels eines Nachhallerzeugers (302; 402) und innerhalb eines Zeitraumes von etwa 50 msec nach dem Eingang des Direktschallimpulses davon abgeleitete Impulse zur Nachbildung von schallstarken scheinbar seitlich beim Zuhörer (2) eintreffenden Nachhallreflexionen zugeführt werden, die jeweils aus zwei von dem Direktschallimpuls eines Tonkanals abgeleiteten Impulsen (230, 236 und 240, 244) bestehen, von denen der erste (230 bzw. 240) dem einen Wandler des Kopfhörers (418) und der zweite (236 bzw. 244) mit einer Zeitverzögerung _{To} von 0,2 bis 1 msec gegenüber dem ersten Impuls dem anderen Wandler des Kopfhörers (418) zugeführt wird, wobei bei der Nachbildung mindestens einiger Nachhallreflexionen jeweils der erste Impuls (230 bzw. 240) dem Wandler (rechts) zugeführt wird, der dem Tonkanal (rechts) aus dessen Direktschallimpuls (222) er abgeleitet wurde, zugeordnet ist, dadurch gekennzeichnet, dass die einzelnen, ersten Nachhallreflexionen entsprechenden, von den Direktschallimpulsen (220, 222) abgeleiteten Impulse (230, 236) des einen Tonkanals den beiden Wandlern des Kopfhörers (418) mit einer Zeitverzögerung von τ₁ bzw. τ₁ + _{To} zugeführt werden und die Impulse (240, 244) des anderen Tonkanals den beiden Wandlern des Kopfhörers (418) mit einer Zeitverzögerung von τ₂ bzw. τ₂ + _{To} wobei τ₁ von τ₂ um mindestens 1,5 msec abweicht, wodurch die Impulse für den Zuhörer (2) jeweils als einzeln wahrgenommene Schallreflexionen von lediglich einer seitlich vom Zuhörer angeordneten Reflexionsfläche erscheinen.

3. Vorrichtung nach Anspruch 1, dadurch gekennzeichnet, dass die einzelnen, zweiten Nachhallreflexionen entsprechenden, von den Direktschallimpulsen abgeleiteten Impulse des einen Tonkanals den beiden Wandlern des Kopfhörers mit einer Zeitverzögerung von _{T3} zugeführt werden und die Impulse des anderen Tonkanals den beiden Wandlern des Kopfhörers mit einer Zeitverzögerung von _{T4}, wobei _{T3} von _{T4} um mindestens 1,5 msec abweicht und _{T3} und _{T4} um mindestens 2 msec grösser sind als τᵢ und τ₂, wodurch die Impulse für den Zuhörer jeweils als einzeln wahrgenommene Schallreflexionen von lediglich einer seitlich vom Zuhörer angeordneten Reflexionsfläche erscheinen.

4. Vorrichtung nach Anspruch 2, dadurch gekennzeichnet, dass die einzelnen, zweiten Nachhallreflexionen entsprechenden, von den Direktschallimpulsen (220, 222) abgeleiteten Impulse (256, 260) des einen Tonkanals den beiden Wandlern des Kopfhörers mit einer Zeitverzögerung von T₃ bzw. _{T3} + _{To} zugeführt werden und die Impulse (264, 268) des anderen Tonkanals den beiden Wandlern des Kopfhörers mit einer Zeitverzögerung von _{T4} bzw. τ₄ + τ₀, wobei 1₃ von 1₄ um mindestens 1,5 msec abweicht und _{T3} und _{T4} um mindestens 2 msec grösser sind als τ₁ und τ₂, wodurch die Impulse für den Zuhörer jeweils als einzeln wahrgenommene Schallreflexionen von lediglich einer seitlich vom Zuhörer angeordneten Reflexionsfläche erscheinen.

5. Vorrichtung nach einem der Ansprüche 1 bis 4, dadurch gekennzeichnet, dass die Abweichungen der Zeitverzögerungen τᵢ von τ₂ bzw. 1₃ von 1₄ mindestens 2 msec betragen.

6. Vorrichtung nach Anspruch 5, dadurch gekennzeichnet, dass die Abweichungen der Zeitverzögerungen voneinander 4 bis 10 msec betragen.

7. Vorrichtung nach einem der Ansprüche 1 bis 6, dadurch gekennzeichnet, dass der Nachhallerzeuger (302; 402) mit einer Zeitverzögerung, die von den Zeitverzögerungen τ₁, T₂, T₃ und τ₄ der ersten Impulse (230, 240, 256, 264) der scheinbar seitlich eintreffenden Nachhallreflexionen mindestens 2 msec abweicht, zur Nachbildung einer scheinbar von oben oder hinten kommenden Mono-Nachhallreflexion zwei aus der Summe der Direktschallimpulse (220, 222) beider Tonkanäle abgeleitete gleiche Impulse (250, 252) gleichzeitig beiden Wandlern des Kopfhörers (418) zuführt.

8. Vorrichtung nach Anspruch 7, dadurch gekennzeichnet, dass der Nachhallerzeuger (402) Impulse zur Nachbildung von drei Nachhallreflexionen und zwar von zwei scheinbar seitlich von verschiedenen Seiten kommenden Nachhallreflexionen und danach eine Mono-Nachhallreflexion erzeugt (Fig. 4).

9. Vorrichtung nach einem der Ansprüche 1 bis 8, dadurch gekennzeichnet, dass die Dämpfung mindestens der zweiten Impulse der die Nachhallreflexionen nachbildenden Impulse mittels von Hand einstellbarer Dämpfungsregler (428, 442) veränderbar ist.

10. Vorrichtung nach einem der Ansprüche 1 bis 9, gekennzeichnet durch zwei Eingangsanschlüsse (404, 406) zur Zufuhr der aus den beiden Tonkanälen der Tonaufnahme abgenommenen Tonsignale und zwei Ausgangsanschlüsse zum Anschluss jeweils eines Wandlers des Kopfhörers (418), wobei zur unmittelbaren Weitergabe der Direktschallimpulse jeder Eingangsanschluss (404, 406) über einen ersten Signalpfad (Ro, Lo) mit dem zugeordneten Ausgangsanschluss (408, 410) und zur Nachbildung jeweils einer Nachhallreflexion über einen zweiten Signalpfad (420, 434) mit einer ihm zugeordneten ersten Zeitverzögerungseinrichtung (422, 436) verbunden ist, die jeweils einen Impuls abgibt, der einmal dem zugeordneten Ausgangsanschluss z. B. mittels eines Addiergliedes zugeführt wird und zum anderen über ein dämpfendes Filter (428, 442) dem dem anderen Kanal zugeordneten Ausgangsanschluss, z.B. mittels eines Addiergliedes zugeführt wird, und zur Erzeugung voneinander abweichender Zeitverzögerungen τ₁, τ₂ der beiden . nachgebildeten Nachhallreflexionen gegenüber dem Direktschallimpuls die ersten Zeitverzögerungseinrichtungen (422, 436) voneinander abweichende Zeitverzögerungen besitzen.

11. Vorrichtung nach Anspruch 10, dadurch gekennzeichnet, dass in Reihe mit dem dämpfenden Filter (428, 442) zwischen die erste Zeitverzögerungseinrichtung (422, 436) und den Ausgangsanschluss (408, 410) eine zweite Zeitverzögerungseinrichtung (426, 440) mit einer Zeitverzögerung von τ₀ zwischengeschaltet ist.

12. Vorrichtung nach einem der Ansprüche 7 bis 10, dadurch gekennzeichnet, dass zur Erzeugung einer Mono-Nachhallreflexion beide Eingangsanschlüsse (404, 406) mit einer gemeinsamen ersten Zeitverzögerungseinrichtung (452, 456) verbunden sind, deren Ausgang über dämpfende Filter (H, B, V), eine Leitungsverzweigung (460) und Addierglieder (Knotenpunktverstärker 408, 410) mit beiden Ausgangsanschlüssen (408, 410) verbunden ist und deren Zeitverzögerung mindestens 2 msec grösser ist als die jeweilige Zeitverzögerung zweier erster Zeitverzögerungseinrichtungen (422, 436), die an der Erzeugung von Impulsen zur Nachbildung scheinbar seitlich beim Zuhörer eintreffender Nachhallreflexionen beteiligt sind.

## Claims

1. Apparatus for the reproduction of a sound recording over headphones, in which there are fed to the two transducers of the headphones not only, directly, the direct sound pulses taken from the sound signals of the sound recording but also, by means of a reverberation generator and within a period of approximately 50 msec after the input of the direct sound pulse, pulses derived therefrom for the simulation of reverberation reflections which are acoustically strong and which the listener receives apparently from the side, each of which consists of two pulses derived from the direct sound pulse of a sound channel of which the first is fed to one of the headphone transducers and the second is fed, damped as a function of the sound frequency, to the other headphone transducer, wherein in the simulation of at least some of the reverberation reflections, in each case the first pulse is fed to the transducer (right) that is associated with the sound channel (right) from whose direct sound pulse it was derived, characterised in that the individual pulses of the one sound channel, derived from the direct sound pulses and corresponding to first reverberation reflections, are fed to the two transducers of the headphones with a time delay of τ₁ and the pulses of the other sound channel are fed to the two transducers of the headphones with a time delay of τ₂, τ₁ and τ₂ differing by at least 1.5 msec, as a result of which the pulses in each case appear to the listener to be individually perceived sound reflections from only one reflection face arranged at the side of the listener.

2. Apparatus for the reproduction of a sound recording over headphones, in which there are fed to the two transducers of the headphones (418) not only, directly, the direct sound pulses (220, 222) taken from the sound signals of the sound recording, but also, by means of a reverberation generator (302; 402) and within a period of approximately 50 msec after the input of the direct sound pulses, pulses derived therefrom for the simulation of reverberation reflections which are acoustically strong and which the listener (2) receives apparently from the side, each of which consists of two pulses (230, 236 and 240, 244) derived from the direct sound pulse of a sound channel, of which the first (230 or 240) is fed to one of the transducers of the headphones (418) and the second (236 or 244) is fed, with a time delay τ₀ of from 0.2 to 1 msec compared with the first pulse, to the other transducer of the headphones (418), wherein in the simulation of at least some of the reverberation reflections, in each case the first pulse (230 or 240) is fed to the transducer (right) that is associated with the sound channel (right) from whose direct sound pulse (222) it was derived, characterised in that the individual pulses (230, 236) of the one sound channel corresponding to first reverberation reflections and derived from the direct sound pulses (220, 222) are fed to the two transducers of the headphones (418) with a delay time of τ₁ and τ₁ + τₒ, respectively, and the pulses (240, 244) of the other sound channel are fed to the two transducers of the headphones (418) with a time delay of τ₂ and τ₂ + τₒ, respectively, τ₁ differing from τ₂ by at least 1.5 msec, as a result of which the pulses in each case appear to the listener (2) to be individually perceived sound reflections from only one reflection face arranged at the side of the listener.

3. Apparatus according to claim 1, characterised in that the individual pulses of the one sound channel corresponding to second reverberation reflections and derived from the direct sound pulses are fed to the two transducers of the headphones with a time delay τ₃, and the pulses of the other sound channel are fed to the two transducers of the headphones with a time delay of _{T4}, τ₃ differing from τ₄ by at least 1.5 msec and τ₃ and τ₄ being greater by at least 2 msec than τ₁ and τ₂, as a result of which the pulses in each case appear to the listener to be individually perceived sound reflections from only one reflection face arranged at the side of the listener.

4. Apparatus according to claim 2, characterised in that the individual pulses (256, 260) of the one sound channel corresponding to second reverberation reflections and derived from the direct sound pulses (220, 222) are fed to the two transducers of the headphones with a delay time of τ₃ and τ₃ + To respectively, and the pulses (264, 268) of the other sound channel are fed to the two transducers of the headphones with a time delay of τ₄ and τ₄ + τ₀ respectively, τ₃ differing from τ₄ by at least 1.5 msec and _{T3} and τ₄ being greater by at least 2 msec than τ₁ and τ₂, as a result of which the pulses in each case appear to the listener to be individually perceived sound reflections from only one reflection face arranged at the side of the listener.

5. Apparatus according to any one of claims 1 to 4, characterised in that the differences between the time delays τ₁ and τ₂, and between τ₃ and τ₄, are at least 2 msec.

6. Apparatus according to claim 5, characterised in that the differences between the time delays is from 4 to 10 msec.

7. Apparatus according to any one of claims 1 to 6, characterised in that the reverberation generator (302; 402) simultaneously feeds to the two transducers of the headphones (418) two identical pulses (250, 252), derived from the sum of the direct sound pulses (220, 222) of both sound channels, with a time delay that differs by at least 2 msec. from the time delays τᵢ, τ₂, τ₃ and τ₄ of the first pulses (230, 240, 256, 264) of the apparently laterally incoming reverberation reflections in order to simulate a mono-reverberation reflection that appears to come from above or behind.

8. Apparatus according to claim 7, characterised in that the reverberation generator (402) generates pulses for the simulation of three reverberation reflections, that is of two reverberation reflections that appear to come from different sides and subsequently a mono-reverberation reflection (Fig. 4).

9. Apparatus according to any one of claims 1 to 8, characterised in that the damping of at least the second pulses of the pulses simulating the reverberation reflections can be varied by means of a manually adjustable damping regulator (428, 442).

10. Apparatus according to any one of claims 1 to 9, characterised by two input terminals (404, 406) for feeding the sound signals taken from the two sound channels of the sound recording and two output terminals each for connection to a transducer of the headphones (418), wherein, for the direct reproduction of the direct sound pulses each input terminal (404, 406) is connected by way of a first signal path (Rₒ, Lₒ) to the associated output terminal (408, 410) and, for the simulation in each case of a reverberation reflection, by way of a second signal path (420, 434) to a first time delay device (422, 436) associated with it, which in each case delivers a pulse which on the one hand is fed to the associated output terminal, for example by means of an adding element, and on the other hand is fed by way of a damping filter (428, 442) to the output terminal associated with the other channel, for example by means of an adding element, and, in order to produce, with respect to the direct sound pulse, time delays τ₁, τ₂ of the two simulated reverberation reflections that differ from one another, the first time delay devices (422, 436) have time delays that differ from one another.

11. Apparatus according to claim 10, characterised in that there is interconnected in series with the damping filter (428, 442) between the first time delay device (422, 436) and the output terminal (408, 410) a second time delay device (426, 440) with a time delay of τₒ.

12. Apparatus according to one of claims 7 to 10, characterised in that in order to produce a mono-reverberation reflection, both of the input terminals (404, 406) are connected to a common first time delay device (452, 456), of which the output is connected by way of damping filters (H, B, V), a branched line (460) and adding elements (nodal point amplifiers 408, 410) to both output terminals (408, 410), and of which the time delay is at least 2 msec greater than the respective time delay of the two first time delay devices (422, 436), which participate in the production of pulses for the simulation of reverberation reflections that appear to the listener to come from the side.

## Revendications

1. Dispositif pour la reproduction par casque d'un enregistrement sonore, dans lequel les deux écouteurs du casque sont alimentés à la fois directement avec les impulsions de sons directs, prélevées des signaux sonores de l'enregistrement et, par l'intermédiaire d'un générateur de réverbération et dans un intervalle de temps d'environ 50 ms après l'arrivée de l'impulsion de son direct, avec des impulsions qui en sont dérivées, en vue de la simulation de réflexions de réverbération arrivant avec une forte intensité acoustique et apparemment depuis le côté chez l'auditeur, réflexions qui sont constituées chacune de deux impulsions dérivées de l'impulsion de son direct d'une voie, dont la première est appliquée à l'un des écouteurs du casque et dont la deuxième est appliquée à l'autre écouteur en étant atténuée en fonction de la fréquence sonore, et dans lequel, pour la simulation d'au moins quelques réflexions de réverbération, la première impulsion est appliquée chaque fois à l'écouteur (droit) coordonné à la voie (droite) ayant fourni l'impulsion de son direct d'où elle avait été dérivée, caractérisé en ce que les différentes impulsions d'une voie, dérivées des impulsions de sons directs et correspondant à de premières réflexions de réverbération, sont appliquées aux deux écouteurs du casque avec un retard de τ₁ et les impulsions de l'autre voie sont appliquées aux deux écouteurs du casque avec un retard de τ₂, l'écart entre τ₁ et τ₂ étant d'au moins 1,5 ms, de sorte que les impulsions paraissent chaque fois, à l'auditeur, comme des réflexions acoustiques perçues individuellement et venant seulement d'une surface de réflexion disposée latéralement par rapport à l'auditeur.

2. Dispositif pour la reproduction par casque d'un enregistrement sonore, dans lequel les deux écouteurs du casque (418) sont alimentés à la fois directement avec les impulsions de sons directs (220, 222), prélevées des signaux sonores de l'enregistrement et, par l'intermédiaire d'un générateur de réverbération (302; 402) et dans un intervalle de temps d'environ 50 ms après l'arrivée de l'impulsion de son direct, avec des impulsions qui en sont dérivées, en vue de la simulation de réflexions de réverbération arrivant avec une forte intensité acoustique et apparemment depuis le côté chez l'auditeur (2), réflexions qui sont constituées chacune de deux impulsions (230, 236 et 240, 244) dérivées de l'impulsion de son direct d'une voie, dont la première (230 ou 240) est appliquée à l'un des écouteurs du casque (418) et dont la deuxième (236 ou 244) est appliquée à l'autre écouteur, avec un retard _{To} de 0,2 à 1 ms par rapport à la première impulsion, et dans lequel, pour la simulation d'au moins quelques réflexions de réverbération, la première impulsion (236 ou 240) est appliquée chaque fois à l'écouteur (droit) coordonné à la voie (droite) ayant fourni l'impulsion de son direct (222) d'où elle avait été dérivée, caractérisé en ce que les différentes impulsions (230, 236) d'une voie, dérivées des impulsions de sons directs (220, 222) et correspondant à de premières réflexions de réverbération, sont appliquées aux deux écouteurs du casque (418) avec un retard de τ₁ respectivement τ₁ + iₒ et les impulsions (240, 244) de l'autre voie sont appliquées aux deux écouteurs du casque (418) avec un retard de τ₂ respectivement τ₂ + τₒ, l'écart entre τ₁ et τ₂ étant d'au moins 1,5 ms, de sorte que les impulsions paraissent chaque fois, à l'auditeur, comme des réflexions acoustiques perçues individuellement et venant seulement d'une surface de réflexion disposée latéralement par rapport à l'auditeur.

3. Dispositif selon la revendication 1, caractérisé en ce que les différentes impulsions dérivées des impulsions de sons directs d'une voie et correspondant à de secondes réflexions de réverbération, sont appliquées aux deux écouteurs du casque avec un retard de _{T3} et les impulsions de l'autre voie sont appliquées aux deux écouteurs du casque avec un retard de τ₄, l'écart entre ₁₃ et τ₄ étant au moins 1,5 ms et ₁₃ et _{T4} étant supérieurs d'au moins 2 ms à τ₁ et τ₂, de sorte que les impulsions paraissent chaque fois, à l'auditeur, comme des réflexions acoustiques perçues individuellement et venant seulement d'une surface de réflexion disposée latéralement par rapport à l'auditeur.

4. Dispositif selon la revendication 2, caractérisé en ce que les différentes impulsions (256, 260) dérivées des impulsions de sons directs (220, 222) d'une voie et correspondant à de secondes réflexions de réverbération, sont appliquées aux deux écouteurs du casque avec un retard de τ₃ respectivement _{T3} + τₒ et les impulsions (264, 268) de l'autre voie sont appliquées aux deux écouteurs du casque avec un retard de τ₄ respectivement _{T4} + τ₀, l'écart entre τ₃ et τ₄ étant d'au moins 1,5 ms et τ₃ et τ₄ étant supérieurs d'au moins 2 ms à τ₁ et τ₂, de sorte que les impulsions paraissent chaque fois, à l'auditeur, comme des réflexions acoustiques perçues individuellement et venant seulement d'une surface de réflexion disposée latéralement par rapport à l'auditeur.

5. Dispositif selon une des revendications 1 à 4, caractérisé en ce que les écarts entre τ₁ et τ₂ et entre τ₃ et τ₄ sont au moins de 2 ms.

6. Dispositif selon la revendication 5, caractérisé en ce que les écarts sont compris entre 4 et 10 ms.

7. Dispositif selon une des revendications 1 à 6, caractérisé en ce que le générateur de réverbération (302; 402), pour simuler une réflexion de réverbération monophonique venant apparemment d'en haut ou de derrière, applique simultanément deux impulsions identiques (250, 252), dérivées de la somme des impulsions de sons directs (220, 222) des deux voies, aux deux écouteurs du casque (418), avec un retard qui diffère d'au moins 2 ms des retards iᵢ, τ₂, τ₃ et τ₄ des premières impulsions (230, 240, 256, 264) des réflexions de réverbération arrivant apparemment du côté.

8. Dispositif selon la revendication 7, caractérisé en ce que le générateur de réverbération (402) génère des impulsions pour simuler trois réflexions de réverbération: deux qui viennent apparemment de deux côtés différents et, ensuite, une réflexion de réverbération monophonique (Fig. 4).

9. Dispositif selon une des revendications 1 à 8, caractérisé en ce que l'atténuation, au moins celle des deuxièmes impulsions des impulsions simulant les réflexions de réverbération, est variable au moyen d'éléments de réglage manuel de l'atténuation (428, 442).

10. Dispositif selon une des revendications 1 à 9, caractérisé par deux bornes d'entrée (404, 406) pour l'application des signaux sonores prélevés des deux voies de l'enregistrement sonore et deux bornes de sortie pour la connexion des deux écouteurs du casque (418), chaque borne d'entrée (404, 406) étant reliée par un premier chemin de signal (Ro, Lo) à la borne de sortie (408, 410) coordonnée pour la transmission directe des impulsions de sons directs, et étant reliée par un deuxième chemin de signal (420, 434) à un premier dispositif à retard (422, 436) pour simuler chaque fois une réflexion de réverbération, dispositif à retard qui délivre chaque fois une impulsion appliquée d'une part à la borne de sortie coordonnée, par exemple au moyen d'un élément additionneur, et d'autre part, à travers un filtre d'atténuation (428, 442), à la borne de sortie coordonnée à l'autre voie, par exemple au moyen d'un élément additionneur, les premiers dispositifs à retard (422, 436) ayant des retards différents pour conférer des retards τ₁, τ₂ mutuellement différents, par rapport à l'impulsion de son direct, aux deux réflexions de réverbération simulées.

11. Dispositif selon la revendication 10, caractérisé en ce qu'un deuxième dispositif à retard (426, 440), avec un retard de τₒ, est connecté en série avec le filtre d'atténuation (428, 442) entre le premier dispositif à retard (422, 436) et la borne de sortie (408, 410).

12. Dispositif selon une des revendications 7 à 10, caractérisé en ce que, pour produire une réflexion de réverbération monophonique, les deux bornes d'entrée (404, 406) sont reliées à un premier dispositif à retard (452, 456) commun, dont la sortie est reliée, à travers des filtres atténuateurs (H, B, V), une dérivation de ligne (460) et des éléments additionneurs (amplificateurs de point nodal 408, 410), aux deux bornes de sortie (408, 410), et le retard est supérieur d'au moins 2 ms au retard de deux premiers dispositifs à retard (422, 436) qui participent à la génération d'impulsions pour simuler des réflexions de réverbération arrivant apparemment depuis le côté chez l'auditeur.
